# EUROPÄISCHE PATENTANMELDUNG

(11) **EP 4 691 791 A1**
(43) Veröffentlichungstag der Anmeldung: **11.02.2026**
(21) Anmeldenummer: 24193716.8
(22) Anmeldetag: 08.08.2024
(51) Int. Cl.: B42D 25/324, B42D 25/328, B42D 25/373, B42D 25/425

(54) **VERFAHREN ZUR HERSTELLUNG EINES SICHERHEITSELEMENTS UND SICHERHEITSELEMENT**

(71) Anmelder: Hueck Folien Gesellschaft m.b.H., 4342 Baumgartenberg (AT)
(72) Erfinder: Mayrhofer, Marco, 4342 Baumgartenberg (AT); Müller, Matthias, verstorben (DE)
(74) Vertreter: KLIMENT & HENHAPEL

(57) **Zusammenfassung**

Verfahren zur Herstellung eines Sicherheitselements (1) zur Absicherung von Datenträgern oder Wertdokumenten, umfassend die folgenden Schritte:
1) Bereitstellen eines Trägersubstrats (2);
2) Aufbringen eines Prägelacks (3), wobei der Prägelack (3) zwei Bereiche mit Prägestrukturen (4), nämlich eine Mikrostruktur (4a) und eine diffraktive Struktur (4b), aufweist;
3) Aufdrucken einer löslichen Waschfarbe (5) derart, dass die Bereiche der zwei Prägestrukturen (4) ausgespart werden.

Damit das Verfahren einfach und wirtschaftlich ist, ohne negative Beeinflussung der Fälschungssicherheit, umfasst das Verfahren erfindungsgemäß weiters die folgenden Schritte:
4) vollflächiges Aufdampfen einer Reflexionsschicht (6);
5) Abwaschen der Waschfarbe (5) zusammen mit der zumindest einen, direkt oberhalb der Waschfarbe (5) angeordneten Schicht.

## Beschreibung

### GEBIET DER ERFINDUNG

Die vorliegende Erfindung betrifft ein Verfahren zur Herstellung eines Sicherheitselements zur Absicherung von Datenträgern oder Wertdokumenten, umfassend die folgenden Schritte:
1) Bereitstellen eines Trägersubstrats;
2) Aufbringen eines Prägelacks, wobei der Prägelack zwei Bereiche mit Prägestrukturen, nämlich eine Mikrostruktur und eine diffraktive Struktur, aufweist;
3) Aufdrucken einer löslichen Waschfarbe derart, dass die Bereiche der zwei Prägestrukturen ausgespart werden.

Des Weiteren betrifft die vorliegende Erfindung ein Sicherheitselement sowie einen Datenträger oder ein Wertdokument umfassend das Sicherheitselement.

### STAND DER TECHNIK

Sicherheitselemente, die zur Absicherung von Datenträgern oder Wertdokumenten zumindest ein optisches Element aufweisen, sind aus dem Stand der Technik bekannt. Die Sicherheitselemente sind Teil der Datenträger oder Wertdokumente, um deren Fälschungssicherheit zu erhöhen.

Bei Datenträgern oder Wertdokumenten handelt es sich üblicherweise um flächige Elemente, die zwei flächige Seiten aufweisen, wobei zumindest ein Sicherheitselement auf einer dieser flächigen Seiten angeordnet sein kann. Sowohl die Datenträger als auch die Wertdokumente können abschnittsweise transparent ausgebildet sein, wobei dann das Sicherheitselement in diesem transparenten Abschnitt angeordnet sein kann.

Um die Fälschungssicherheit zu erhöhen, weisen Sicherheitselemente im Stand der Technik oftmals zwei optische Elemente auf.

Aus EP 3337675 A1 sind Sicherheitselemente mit zwei optischen Elementen bekannt. Allerdings ist das darin beschriebene Herstellungsverfahren derartiger Sicherheitselemente komplex und weist aufgrund der Vielzahl von Arbeitsschritten und verwendeten Materialien große Toleranzen hinsichtlich der Präzision und Ausführung auf. Dies wirkt sich nicht nur negativ auf die Fälschungssicherheit der Sicherheitselemente aus, sondern steigert auch die Ausschussrate, wodurch die Wirtschaftlichkeit des Herstellungsverfahrens negativ beeinträchtigt wird.

### DARSTELLUNG DER ERFINDUNG

Es ist daher eine Aufgabe der vorliegenden Erfindung, ein Verfahren zur Herstellung eines Sicherheitselements zur Absicherung von Datenträgern oder Wertdokumenten zur Verfügung zu stellen, das die Nachteile des Stands der Technik überwindet. Insbesondere soll das Verfahren einfach und wirtschaftlich sein, ohne dass die Fälschungssicherheit des Sicherheitselements negativ beeinträchtigt wird.

Diese Aufgabe wird bei einem Verfahren zur Herstellung eines Sicherheitselements zur Absicherung von Datenträgern oder Wertdokumenten, umfassend die folgenden Schritte:
1) Bereitstellen eines Trägersubstrats;
2) Aufbringen eines Prägelacks, wobei der Prägelack zwei Bereiche mit Prägestrukturen, nämlich eine Mikrostruktur und eine diffraktive Struktur, aufweist;
3) Aufdrucken einer löslichen Waschfarbe derart, dass die Bereiche der zwei Prägestrukturen ausgespart werden;
erfindungsgemäß dadurch gelöst, dass das Verfahren weiters die folgenden Schritte umfasst:
4) vollflächiges Aufdampfen einer Reflexionsschicht;
5) Abwaschen der Waschfarbe zusammen mit der zumindest einen, direkt oberhalb der Waschfarbe angeordneten Schicht.

Mittels des erfindungsgemäßen Verfahrens lässt sich auf einfache Art und Weise, insbesondere mit einer überschaubaren Anzahl an Arbeitsschritten, ein Sicherheitselement herstellen, das trotzdem entsprechend fälschungssicher ist. Es muss lediglich einmal registergenau eine Schicht aufgebracht werden, nämlich die Waschfarbe.

Das Sicherheitselement, das mittels des erfindungsgemäßen Verfahrens hergestellt wurde, besitzt zwei optische Elemente. Zur Fertigung dieser weist der auf dem Trägersubstrat angeordnete Prägelack die beiden Prägestrukturen auf. Der Prägelack kann entweder thermoplastisch sein oder UV- bzw. Elektronenstrahlhärtend. Strahlungshärtende Prägelacke sind besonders wirtschaftlich, da zum einen die Prägung selbst in-situ im gleichen Verfahrensschritt, in dem der Prägelack auf das Trägersubstrat aufgebracht wird, hergestellt werden kann und zum anderen bei einer (später diskutierten) Transferanwendung des Sicherheitselements gewünschte Transfereigenschaften bzw. eine Haftung über die Intensität der Strahlungstrocknung eingestellt werden kann.

Der Prägelack kann vollflächig auf einer Seite des Trägersubstrats aufgebracht werden, wobei dann in der Regel ein ebener Bereich des Prägelacks außerhalb der Mikrostruktur und der diffraktiven Struktur vorliegt. Der Prägelack kann aber auch nur in Teilbereichen des Trägersubstrats aufgetragen werden.

Bei den Prägestrukturen handelt es sich um eine Mikrostruktur und um eine diffraktive Struktur. Die Prägestrukturen können aneinandergrenzen oder es kann sich ein Bereich ohne Prägestruktur, also ein ebener Bereich, zwischen den unterschiedlichen Prägestrukturen befinden.

Im Rahmen der gegenständlichen Erfindung wird unter Mikrostruktur eine Struktur verstanden, die eine Anordnung von Erhebungen und Vertiefungen zur Bildung von Mikrostrukturelementen aufweist, wobei die Mikrostrukturelemente durch einen Strukturabstand von 1 Mikrometer oder mehr charakterisiert sind. Ein Strukturabstand, auch als Strukturgröße bezeichnet, von 1 Mikrometer oder mehr stellt z. B. bei einem Sicherheitselement mit solch einer Mikrostruktur sicher, dass diese Mikrostruktur weitgehend achromatisch, also ohne störende Farbaufspaltung wirkt. Beispiele für solche Mikrostrukturen sind Mikrospiegelstrukturen, Mikrolinsenstrukturen oder andere achromatische Strukturen.

Unter diffraktiver Struktur wird hier eine Struktur verstanden, welche einfallendes Licht beugt. Die diffraktive Struktur kann hierbei beispielsweise in Form eines Liniengitters (eindimensional) oder Kreuzgitters (zweidimensional) ausgeführt sein. Die Abmessungen der gitterartigen Strukturen, also die Abstände der (eindimensionalen) Linien oder (zweidimensionalen) Erhebungen, liegen im Bereich der Wellenlänge des einfallenden Lichts, also in der Regel sichtbares Licht. Die diffraktive Struktur kann z.B. ein Hologramm, wie ein Oberflächenstruktur-Hologramm, bilden, oder ein Kinegramm. Unter diffraktive Strukturen fallen auch solche, die tatsächlich Abmessungen aufweisen, um Beugungseffekte zu erzeugen, durch ihre Anordnung aber mit freiem Auge gesehen achromatisch erscheinen, wie diese etwa in der EP 4389444 A1 beschrieben sind.

Der geprägte Prägelack wird dann mit der löslichen Waschfarbe auf solche Weise bedruckt, dass die beiden Prägestrukturen eine Aussparung in der Waschfarbe bilden, d.h. dass sich direkt über diesen Prägestrukturen keine Waschfarbe befindet. Zusätzliche Elemente, wie Mini- oder Mikrotext, können ebenfalls in diesem Verfahrensschritt gedruckt werden.

Die Bedruckung mit der Waschfarbe erfolgt vorzugsweise mittels Tiefdruckverfahrens registergenau zu den Prägestrukturen.

Die aufgebrachte Waschfarbe dient später der Strukturierung der Reflexionsschicht.

Anschließend wird der mit der Waschfarbe versehene Schichtaufbau vollflächig, d.h. sowohl jene Bereiche, die eine Waschfarbe aufweisen, als auch jene Bereiche, die keine Waschfarbe aufweisen (= Prägestrukturen), mit der (später) als Reflektor dienenden Reflexionsschicht bedampft. Die Reflexionsschicht passt sich in den Bereichen der Prägestrukturen der Mikrostruktur und der diffraktiven Struktur an, sodass die Mikrostruktur bzw. die diffraktive Struktur in der Reflexionsschicht erhalten bleibt. Bevorzugt wird die Reflexionsschicht in einem Vakuum-Aufdampfverfahren oder mittels Elektronenstrahl oder Sputtering aufgebracht.

Im darauffolgenden Demetallisierungsschritt wird die Waschfarbe mit der direkt darüber liegenden Schicht, hier der Reflexionsschicht, abgewaschen. Es werden also der oder die Flächenbereiche der darüber liegenden Schicht mit abgewaschen, die mit dem oder den Flächenbereichen der Waschfarbe deckungsgleich sind und zuvor auf die Waschfarbe aufgebracht worden sind. Die Reflexionsschicht verbleibt im Bereich der beiden Prägestrukturen. Das so erzeugte Sicherheitselement weist nunmehr zwei optisch aktive Prägestrukturen auf, die beide den gleichen Reflektor tragen.

Das Sicherheitselement kann im Auflicht und im Durchlicht betrachtet werden. Eine Betrachtung im Auflicht ist im Rahmen der Erfindung eine Beleuchtung des Sicherheitselements von einer Seite und eine Betrachtung des Sicherheitselements von derselben Seite. Beispielsweise wird die Vorderseite des Sicherheitselements beleuchtet und betrachtet. Eine Betrachtung im Durchlicht ist im Rahmen der Erfindung eine Beleuchtung des Sicherheitselements von einer Seite und eine Betrachtung des Sicherheitselements von einer anderen Seite, insbesondere der gegenüberliegenden Seite. Beispielsweise wird die Rückseite des Sicherheitselements beleuchtet und die Vorderseite des Sicherheitselements betrachtet. Licht scheint somit durch das Sicherheitselement hindurch.

Bei einer Betrachtungsweise im Auflicht, mit Blick auf die Reflexionsschicht, ergibt sich im Bereich der Mikrostruktur z.B. ein Mikrospiegeleffekt und im Bereich der diffraktiven Struktur ein Hologrammeffekt. Bei einer Betrachtungsweise im Auflicht, mit Blick auf das Trägersubstrat, ergibt sich bei transparentem Trägersubstrat und transparentem Prägelack im Bereich der Mikrostruktur z.B. ebenfalls ein Mikrospiegeleffekt und im Bereich der diffraktiven Struktur ebenfalls ein Hologrammeffekt. Bei einer Betrachtungsweise im Durchlicht sieht man weder im Bereich der Mikrostruktur noch im Bereich der diffraktiven Struktur einen optischen Effekt.

Vorzugsweise ist sowohl das Trägersubstrat als auch die Prägestruktur transparent ausgebildet. Insbesondere wenn das Sicherheitselement nicht transferiert wird und im Auflicht von der Seite des Trägersubstrats oder im Durchlicht betrachtet werden soll, ist es zwingend notwendig, dass das Trägersubstrat und die Prägestruktur transparent ausgebildet sind. Andernfalls sind bei einer Betrachtung im Auflicht von der Seite des Trägersubstrats oder im Durchlicht sonst keine Effekte erkennbar.

Ganz allgemein wird an dieser Stelle festgehalten, dass das Sicherheitselement auf einer oder auf beiden Oberflächen oberflächenbehandelt, beschichtet oder kaschiert, beispielsweise mit Kunststoffen beschichtet oder kaschiert, oder lackiert sein kann, um die auf dem Sicherheitselement vorhandenen Sicherheitsmerkmale gegen mechanische, physikalische und/oder chemische Einflüsse zu schützen. Eine Schutzschicht kann beispielsweise auf Basis von Nitrocellulose, Acrylaten und deren Copolymeren, Polyamiden und deren Copolymeren, Polyvinylchloriden und deren Copolymeren aufgebaut sein oder aus einem vernetzenden Lack bestehen. Eine Schutzschicht kann aber auch eine Folie, insbesondere Kunststofffolie, sein, die auf das Sicherheitselement aufgebracht wird.

Ferner kann das Sicherheitselement ein- oder beidseitig mit einer Kleberschicht versehen werden, um eine Festlegung auf oder in einem Datenträger oder Wertdokumente zu ermöglichen. Diese Kleberschicht kann entweder in Form einer Heißsiegel-, Kaltsiegel- oder Selbstklebebeschichtung ausgeführt sein.

Selbstverständlich ist nicht ausgeschlossen, dass das Sicherheitselement mehr als zwei Bereiche aufweist, d.h. drei, vier oder mehr Bereiche, wobei diese zusätzlichen Bereiche (also der dritte Bereich, vierte Bereich, usw.) jeweils eine Prägestruktur aufweisen. Die zusätzlichen Bereiche können die gleiche Prägestruktur oder andere Prägestrukturen wie die ersten zwei Bereiche, also die Mikrostruktur und die diffraktive Struktur, aufweisen.

Um zusätzlich wirtschaftlich einen vielfältigen Farbkippeffekt über der diffraktiven Struktur zu erzeugen, ist in einer Ausführungsvariante der Erfindung vorgesehen, dass zwischen den Schritten 4) und 5) folgende Schritte ausgeführt werden:
4a) Aufdrucken einer löslichen Waschfarbe derart, dass diese lediglich direkt über dem Bereich der Mikrostruktur angeordnet ist;
4b) vollflächiges Aufdampfen einer dielektrischen Schicht;
4c) vollflächiges Aufdampfen einer Absorberschicht.

Hierbei wird also eine zusätzliche Schicht mit Waschfarbe aufgedruckt, wobei die Waschfarbe direkt über der mit der Reflexionsschicht versehenen Mikrostruktur angeordnet wird. Somit ist die diffraktive Struktur (und andere Bereiche) nicht von der Waschfarbe abgedeckt.

Anschließend wird eine optisch variable Beschichtung umfassend die dielektrische Schicht und darüber die Absorberschicht aufgedampft, sowohl in jenen Bereichen, die eine Waschfarbe aufweisen, als auch in jenen Bereichen, die keine Waschfarbe aufweisen, hier die diffraktive Struktur. Vorzugsweise werden diese beiden Schichten jeweils mittels Elektronenstrahl oder Sputtering aufgebracht.

Die Waschfarbe wird in einem einzigen Demetallisierungsschritt wie oben beschrieben entfernt. Es werden also der oder die Flächenbereiche der darüber liegenden Schichten mit abgewaschen, die mit dem oder den Flächenbereichen der Waschfarbe (die hier in zwei Schritten aufgetragen worden ist) deckungsgleich sind und zuvor auf die Waschfarbe aufgebracht worden sind.

Das so erzeugte Sicherheitselement weist ebenfalls zwei optisch aktive Prägestrukturen auf, nämlich die Mikrostruktur mit der Reflexionsschicht und die diffraktive Struktur mit der Reflexionsschicht, mit der dielektrischen Schicht und mit der Absorberschicht.

Bei dem direkt über der diffraktiven Struktur angeordneten Schichtaufbau handelt es sich um eine Dünnschichtanordnung, mittels welcher besonders vielfältige Farbkippeffekte (z.B. Magenta zu Grün oder Grün zu Blau) erzeugt werden können, welche Farbkippeffekte mittels Dünnschichtinterferenz bewirkt werden. Der optische Eindruck aus Prägestruktur mit darüber liegender Dünnschichtanordnung erzeugt zusätzliche nicht kopierbare Effekte, wie einen Bewegungseffekt mit unterschiedlichen Farbeindrücken oder Tiefenwirkung.

Wie bereits oben beschrieben umfasst eine Dünnschichtanordnung in der Regel zumindest zwei Teilschichten: die dielektrische Schicht und die Absorberschicht. Die zusätzliche Reflexionsschicht auf der anderen Seite der dielektrischen Schicht, also der Absorberschicht bezüglich der dielektrischen Schicht gegenüberliegend, reflektiert elektromagnetische Wellen, etwa Licht im sichtbaren Bereich, und verstärkt somit den Interferenzeffekt. Die dielektrische Schicht dient als Abstandsschicht, gegebenenfalls zwischen Reflexionsschicht und Absorberschicht. Der Farbkippeffekt tritt bei Betrachtung der Interferenzbeschichtung von der Seite der Absorberschicht auf, wenn also Licht durch die Absorberschicht auf die dielektrische Schicht fällt.

Für die dielektrische Schicht der Dünnschichtanordnung kommen dielektrische Materialien mit einem Brechungsindex kleiner oder gleich 1,65 in Frage, z.B. Aluminiumoxid (Al₂O₃), Metallfluoride, beispielsweise Magnesiumfluorid (MgF₂), Aluminiumfluorid (AlF₃), Siliziumoxid (SiOₓ), Siliziumdioxid (SiO₂), Cerfluorid (CeFs), Natrium-Aluminium-Fluoride (z.B. Na₃AlF₆ oder Na₅Al₃F₁₄), Neodymfluorid (NdFs), Lanthanfluorid (LaFs), Samariumfluorid (SmFs), Bariumfluorid (BaF₂), Calciumfluorid (CaF₂), Lithiumfluorid (LiF), niedrigbrechende organische Monomere und/oder niedrigbrechende organische Polymere.

Für die dielektrische Schicht der Dünnschichtanordnung kommen aber auch dielektrische Materialien mit einem Brechungsindex größer 1,65 in Frage, z.B. Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere.

Als Absorberschicht der Dünnschichtanordnung kann eine metallische Schicht eingesetzt werden, wobei es sich beispielsweise um eine reine Metallschicht handeln kann oder um eine metallische Cluster enthaltende Schicht. Vorzugsweise umfasst die Absorberschicht zumindest ein Metall der Gruppe bestehend aus Aluminium, Gold, Titan, Vanadium, Kobalt, Wolfram, Niob, Eisen, Molybdän, Palladium, Platin, Chrom, Silber, Kupfer, Nickel, Tantal, Zinn und/oder deren Legierungen, beispielsweise Gold/Palladium, Kupfer/Nickel, Kupfer/Aluminium oder Chrom/Nickel.

Vorzugsweise umfasst das erfindungsgemäße Verfahren zwischen den Schritten 1), 2), 3), 4), 4a), 4b), 4c) und 5) keine weiteren Schritte.

Alternativ kann der Farbkippeffekt auch mittels zweier Demetallisierungsschritte erzeugt werden. Dies bedeutet zwar einen zusätzlichen Verfahrensschritt, jedoch verringert sich der Ausschuss weiter, da das Sicherheitselement noch präziser hergestellt werden kann. Deshalb ist in einer weiteren Ausführungsvariante der Erfindung vorgesehen, dass nach Schritt 5) folgende Schritte ausgeführt werden: 5a) Aufdrucken einer löslichen Waschfarbe derart, dass der Bereich über der diffraktiven Struktur ausgespart wird;
5b) vollflächiges Aufdampfen einer dielektrischen Schicht;
5c) vollflächiges Aufdampfen einer Absorberschicht;
5d) Abwaschen der Waschfarbe zusammen mit den direkt oberhalb der Waschfarbe angeordneten Schichten.

In dieser Ausführungsvariante wird also nach dem ersten (oberhalb beschriebenen) Demetallisierungsschritt noch einmal eine Waschfarbe aufgedruckt, wobei die diffraktive Struktur eine Aussparung in der Waschfarbe bildet. D.h. dass sich direkt über der diffraktiven Struktur keine Waschfarbe befindet.

Auch hierbei erfolgt die Bedruckung der Waschfarbe vorzugsweise mittels Tiefdruckverfahrens registergenau zu den Prägestrukturen, insbesondere zur diffraktiven Struktur.

Anschließend wird die dielektrische Schicht und die darüber liegende Absorberschicht aufgedampft, sowohl in jenen Bereichen, die eine Waschfarbe aufweisen, als auch in jenen Bereichen, die keine Waschfarbe aufweisen, hier die diffraktive Struktur. Vorzugsweise werden diese beiden Schichten jeweils mittels Elektronenstrahl oder Sputtering aufgebracht.

Die Waschfarbe wird dann mit den direkt darüber angeordneten Schichten in einem weiteren Demetallisierungsschritt entfernt. Es werden also der oder die Flächenbereiche der darüber liegenden Schichten mit abgewaschen, der oder die mit dem oder den Flächenbereichen der Waschfarbe deckungsgleich sind und zuvor auf die Waschfarbe aufgebracht worden sind.

Das so erzeugte Sicherheitselement weist auch zwei optisch aktive Prägestrukturen auf, nämlich die Mikrostruktur mit der Reflexionsschicht und die diffraktive Struktur mit der Reflexionsschicht, mit der dielektrischen Schicht und mit der Absorberschicht.

Vorzugsweise umfasst das erfindungsgemäße Verfahren zwischen den Schritten 1), 2), 3), 4), 5), 5a), 5b), 5c) und 5d) keine weiteren Schritte.

Um zusätzlich wirtschaftlich einen vielfältigen Farbkippeffekt über der Mikrostruktur zu erzeugen, ist in einer Ausführungsvariante der Erfindung vorgesehen, dass zwischen den Schritten 4) und 5) folgende Schritte ausgeführt werden:
4a) Aufdrucken einer löslichen Waschfarbe derart, dass diese lediglich direkt über dem Bereich der diffraktiven Struktur angeordnet ist;
4b) vollflächiges Aufdampfen einer dielektrischen Schicht;
4c) vollflächiges Aufdampfen einer Absorberschicht.

Hierbei wird also eine zusätzliche Schicht mit Waschfarbe aufgedruckt, wobei die Waschfarbe direkt über der mit der Reflexionsschicht versehenen diffraktiven Struktur angeordnet wird. Somit ist die Mikrostruktur (und andere Bereiche) nicht von der Waschfarbe abgedeckt.

Anschließend wird eine optisch variable Beschichtung umfassend die dielektrische Schicht und darüber die Absorberschicht aufgedampft, sowohl in jenen Bereichen, die eine Waschfarbe aufweisen, als auch in jenen Bereichen, die keine Waschfarbe aufweisen, hier die Mikrostruktur. Vorzugsweise werden diese beiden Schichten jeweils mittels Elektronenstrahl oder Sputtering aufgebracht.

Die Waschfarbe wird in einem einzigen Demetallisierungsschritt wie oben beschrieben entfernt.

Das so erzeugte Sicherheitselement weist ebenfalls zwei optisch aktive Prägestrukturen auf, nämlich die Mikrostruktur mit der Reflexionsschicht, mit der dielektrischen Schicht und mit der Absorberschicht sowie die diffraktive Struktur mit der Reflexionsschicht.

Bei dem direkt über der Mikrostruktur angeordneten Schichtaufbau handelt es sich um eine Dünnschichtanordnung, mittels welcher besonders vielfältige Farbkippeffekte (z.B. Magenta zu Grün oder Grün zu Blau) erzeugt werden können, welche Farbkippeffekte mittels Dünnschichtinterferenz bewirkt werden. Der optische Eindruck aus Prägestruktur mit darüber liegender Dünnschichtanordnung erzeugt einen achromatischen Effekt, wie etwa einen Mikrospiegeleffekt, mit unterschiedlichen Farbeindrücken in Abhängigkeit vom Betrachtungswinkel.

Wie bereits oben beschrieben umfasst eine Dünnschichtanordnung in der Regel zumindest zwei Teilschichten: die dielektrische Schicht und die Absorberschicht. Die zusätzliche Reflexionsschicht auf der anderen Seite der dielektrischen Schicht, also der Absorberschicht bezüglich der dielektrischen Schicht gegenüberliegend, reflektiert elektromagnetische Wellen, etwa Licht im sichtbaren Bereich, und verstärkt somit den Interferenzeffekt. Die dielektrische Schicht dient als Abstandsschicht, gegebenenfalls zwischen Reflexionsschicht und Absorberschicht. Der Farbkippeffekt tritt bei Betrachtung der Interferenzbeschichtung von der Seite der Absorberschicht auf, wenn also Licht durch die Absorberschicht auf die dielektrische Schicht fällt.

Für die dielektrische Schicht sowie die Absorberschicht der Dünnschichtanordnung kommen die bereits weiter oben beschriebenen Materialien in Frage.

Vorzugsweise umfasst das erfindungsgemäße Verfahren zwischen den Schritten 1), 2), 3), 4), 4a), 4b), 4c) und 5) keine weiteren Schritte.

Um das Sicherheitselement noch präziser herzustellen, kann der Farbkippeffekt auch mittels zweier Demetallisierungsschritte erzeugt werden. Deshalb ist in einer weiteren Ausführungsvariante der Erfindung vorgesehen, dass nach Schritt 5) folgende Schritte ausgeführt werden:
5a) Aufdrucken einer löslichen Waschfarbe derart, dass der Bereich über der Mikrostruktur ausgespart wird;
5b) vollflächiges Aufdampfen einer dielektrischen Schicht;
5c) vollflächiges Aufdampfen einer Absorberschicht;
5d) Abwaschen der Waschfarbe zusammen mit den direkt oberhalb der Waschfarbe angeordneten Schichten.

In dieser Ausführungsvariante wird also nach dem ersten (oberhalb beschriebenen) Demetallisierungsschritt noch einmal eine Waschfarbe aufgedruckt, wobei die Mikrostruktur eine Aussparung in der Waschfarbe bildet. D.h. dass sich direkt über der Mikrostruktur keine Waschfarbe befindet.

Auch hierbei erfolgt die Bedruckung der Waschfarbe vorzugsweise mittels Tiefdruckverfahrens registergenau zu den Prägestrukturen, insbesondere zur Mikrostruktur.

Anschließend wird die dielektrische Schicht und die darüber liegende Absorberschicht aufgedampft, sowohl in jenen Bereichen, die eine Waschfarbe aufweisen, als auch in jenen Bereichen, die keine Waschfarbe aufweisen, hier die Mikrostruktur. Vorzugsweise werden diese beiden Schichten jeweils mittels Elektronenstrahl oder Sputtering aufgebracht.

Die Waschfarbe wird dann mit den direkt darüber angeordneten Schichten in einem weiteren Demetallisierungsschritt entfernt. Es werden also der oder die Flächenbereiche der darüber liegenden Schichten mit abgewaschen, die mit dem oder den Flächenbereichen der Waschfarbe deckungsgleich sind und zuvor auf die Waschfarbe aufgebracht worden sind.

Das so erzeugte Sicherheitselement weist auch zwei optisch aktive Prägestrukturen auf, nämlich die Mikrostruktur mit der Reflexionsschicht, mit der dielektrischen Schicht und mit der Absorberschicht sowie die diffraktive Struktur mit der Reflexionsschicht.

Vorzugsweise umfasst das erfindungsgemäße Verfahren zwischen den Schritten 1), 2), 3), 4), 5), 5a), 5b), 5c) und 5d) keine weiteren Schritte.

Damit das Sicherheitselement beständig ist, ist in einer weiteren Ausführungsvariante der Erfindung vorgesehen, dass das Verfahren weiters folgende Schritte umfasst:
6) vollflächiges Aufbringen einer Schutzschicht.

Wie bereits weiter oben kurz erwähnt wurde, schützt die Schutzschicht das Sicherheitselement insbesondere zuverlässig gegen Umwelteinflüsse und sorgt für die Langlebigkeit desselben. Die Schutzschicht kann eine Kunststofffolie sein, die vollflächig auf die bereits vorhandenen Schichten des Sicherheitselements aufgebracht wird, etwa durch Kleben, z.B. mittels eines vollflächig aufgetragenen Kaschierlacks. Die Schutzschicht kann eine Beschichtung oder ein Lack (insbesondere ein vernetzender Lack) sein, die bzw. der vollflächig auf die bereits vorhandenen Schichten des Sicherheitselements aufgetragen wird und beispielsweise auf Basis von Nitrocellulose, Acrylaten und deren Copolymeren, Polyamiden und deren Copolymeren, Polyvinylchloriden und deren Copolymeren hergestellt ist.

Dieser Schichtaufbau mit einer Schutzschicht kommt insbesondere dann zur Anwendung, wenn das Sicherheitselement nicht transferiert wird, sondern auf dem Trägersubstrat verbleibt.

Wird das Sicherheitselement nach der Herstellung transferiert, dann ist in einer weiteren Ausführungsvariante der Erfindung vorgesehen, dass zwischen den Schritten 1) und 2) folgender Schritt ausgeführt wird:
1a) vollflächiges Aufbringen einer Transferschicht.

Die Transferschicht ist zwischen dem Trägersubstrat und dem Prägelack angeordnet, wobei im Zuge des Transfers das Trägersubstrat von der Transferschicht entfernt wird. Die Transferschicht kann dabei entweder auf dem Sicherheitselement oder auf dem Trägersubstrat verbleiben.

Wie bereits oben erwähnt wurde, können statt einer eigenen Transferschicht dem Prägelack Transfereigenschaften bzw. eine solche Haftung verliehen werden, etwa durch seine Zusammensetzung und/oder durch die Art und Intensität seiner Trocknung, dass dieser vom Trägersubstrat gelöst werden kann. Auf diese Weise können eine separate Transferschicht und der Verfahrensschritt zu deren Herstellung wegfallen. Der Prägelack selbst übernimmt die Funktion der Transferschicht.

Um das Sicherheitselement im Zuge des Transfervorganges auf einem gewünschten Untergrund platzieren zu können, ist in einer weiteren Ausführungsvariante der Erfindung vorgesehen, dass das Verfahren weiters folgende Schritte umfasst:
6) vollflächiges Aufbringen eines Heißsiegellacks.

Im Zuge des Transfervorgangs wird das Trägersubstrat vom Schichtaufbau, der die Transferschicht, den Prägelack, die Reflexionsschicht, ggf. die dielektrische Schicht sowie die Absorberschicht und den Heißsiegellack umfasst, entfernt und mittels des Heißsiegellacks auf einem Datenträger oder einem Wertdokument angeordnet.

In einer Ausführungsvariante der Erfindung ist vorgesehen, dass die Reflexionsschicht eine metallische Schicht oder eine HRI-Schicht ist.

Wird eine metallische Schicht als Reflexionsschicht eingesetzt, dann weist diese vorzugsweise zumindest ein Metall ausgewählt aus der Gruppe bestehend aus Aluminium, Gold, Chrom, Silber, Kupfer, Zinn, Platin, Nickel und deren Legierungen, beispielsweise Nickel/Chrom oder Kupfer/Aluminium, auf. Ebenfalls ist es denkbar, dass die Reflexionsschicht einen Halbleiter, wie etwa Silicium, enthält. Schließlich ist es auch denkbar, dass die Reflexionsschicht durch Auftragen einer Druckfarbe mit metallischen Pigmenten, vorzugsweise aus einem Metall aus der zuvor erwähnten Gruppe, hergestellt wird.

Als Reflexionsschicht können auch sogenannte HRI-Schichten (High Refractive Index Schichten) verwendet werden, die ein Material mit einem Brechungsindex größer 1,5 umfassen. Solche HRI Schichten weisen beispielsweise dielektrische Materialien mit einem Brechungsindex von größer oder gleich 1,65 auf, z.B Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WOs), hochbrechende organische Monomere und/oder hochbrechende organische Polymere. Sämtliche dieser Materialien können aufgedampft (vor allem die Monomere und Polymere) werden.

Je nach Endverwendung des Sicherheitselements kommen spezielle Trägersubstrate zum Einsatz. Für eine gute Haftung des Prägelacks am Trägersubstrat können entsprechend beschichtete oder vorbehandelte Folien verwendet werden, oder Folien mit einem Haftvermittler.

Deshalb ist in einer weiteren Ausführungsvariante der Erfindung vorgesehen, dass das Trägersubstrat aus Polyethylenterephthalat oder aus orientiertem Polypropylen hergestellt ist.

Bevorzugt ist das Trägersubstrat aus Polyethylenterephthalat.

Wird eine dauerhafte Verankerung des Trägersubstrats am Prägelack gewünscht, dann kommen vorzugsweise Polyethylenterephthalat-Folien wie Hostaphan^{®} RG Folien zum Einsatz, welche über eine optimale Oberflächenrauigkeit verfügen und ein spezielles Reckungsverhältnis aufweisen.

Wird orientiertes Polypropylen, etwa monoaxial orientiertes Polypropylen (MOPP) oder biaxial orientiertes Polypropylen (BOPP), als Trägersubstrat eingesetzt, dann hat sich die Verwendung einer sogenannten Haftvermittlerschicht, beispielsweise einer lackierten Primerschicht von 0,5 gr/m² Trockenauftrag, als sinnvoll erwiesen.

Solch ein Haftvermittler kann auch bei einem Trägersubstrat aus Polyethylenterephthalat eingesetzt werden.

Wird das Sicherheitselement transferiert oder auf ein zweites Trägersubstrat umgespendet, so haben sich sogenannte Heißprägefolien, thermisch aktivierbare Releasebeschichtungen aus Wachs oder Silikon oder auch unbehandelte Polyethylenterephthalat Folien oder orientierte Polypropylen Folien als vorteilhaft erwiesen.

Grundsätzlich können als Trägersubstrat aber auch andere flexible Kunststofffolien, nötigenfalls mit einem Haftvermittler, verwendet werden, beispielsweise aus Polyimid (PI), Polyethylen (PE), Polyphenylensulfid (PPS), Polyetheretherketon (PEEK), Polyetherketon (PEK), Polyethylenimid (PEI), Polysulfon (PSU), Polyaryletherketon (PAEK), Polyethylennaphthalat (PEN), flüssigkristalline Polymere (LCP), Polyester, Polybutylenterephthalat (PBT), Polyamid (PA), Polycarbonat (PC), Cycloolefincopolymere (COC), Polyoximethylen (POM), Acrylnitril-butadien-styrol (ABS), Polyvinylchlorid (PVC) Ethylentetrafluorethylen (ETFE), Polytetrafluorethylen (PTFE), Polyvinylfluorid (PVF), Polyvinylidenfluorid (PVDF) und EthylenTetrafluorethylen-Hexafluorpropylen-Fluorterpolymer (EFEP).

Das Trägersubstrat weist vorzugsweise eine Dicke von 5-700 µm, bevorzugt 5-200 µm, besonders bevorzugt 5-50 µm auf.

Um die Prägestrukturen wirtschaftlich fertigen zu können, ist in einer weiteren Ausführungsvariante der Erfindung vorgesehen, dass die beiden Prägestrukturen mittels eines thermoplastischen Prägeverfahrens oder mittels eines strahlungshärtenden Prägeverfahrens hergestellt sind.

Wird ein thermoplastisches Prägeverfahren verwendet, dann wird der auf dem Trägersubstrat aufgebrachte thermoplastische Prägelack bis zu einem geeigneten Temperaturpunkt erweicht. Anschließend werden die Strukturen, also die Mikrostruktur und die diffraktive Struktur, eingeprägt.

Wird ein strahlungshärtendes Prägeverfahren verwendet, wird ein strahlungshärtender Lack mittels Walzenauftragsverfahrens aufgetragen, wobei spezielle Gravurwalzen zum Einsatz kommen können. Je nach Tiefe der Prägestrukturen werden vollflächig oder partiell höhere oder geringere Lackmengen aufgetragen und in-line registergenau geprägt. Je nach Dicke der Prägelackschicht und nach der Tiefe der Prägestrukturen wird die Leistung der UV Lampen modifiziert.

Des Weiteren ist ein Sicherheitselement zur Absicherung von Datenträgern oder Wertdokumenten umfassend ein Trägersubstrat mit einem Prägelack aufweisend zwei Prägestrukturen, nämlich eine Mikrostruktur und eine diffraktive Struktur, vorgesehen,
wobei erfindungsgemäß beide Prägestrukturen mit einer räumlich entlang der Prägestrukturen ausgerichteten Reflexionsschicht versehen sind,
wobei das Sicherheitselement durch das erfindungsgemäße Verfahren erhältlich ist.

Das erfindungsgemäße Sicherheitselement weist zwei optisch aktive Prägestrukturen auf, die beide den gleichen Reflektor tragen. Im Bereich der Mikrostruktur ergibt sich bei einer Betrachtung im Auflicht z.B. ein Mikrospiegeleffekt und im Bereich der diffraktiven Struktur ergibt sich bei einer Betrachtung im Auflicht z.B. ein Hologrammeffekt.

Das erfindungsgemäße Sicherheitselement ist mittels einer überschaubaren Anzahl an Arbeitsschritten herstellbar und trotz des geringen Herstellungsaufwandes entsprechend fälschungssicher.

In einer weiteren Ausführungsvariante der Erfindung ist vorgesehen, dass die diffraktive Struktur über der Reflexionsschicht mit einer räumlich entlang der diffraktiven Struktur ausgerichteten dielektrischen Schicht und einer räumlich entlang der diffraktiven Struktur ausgerichteten Absorberschicht versehen ist. Die diffraktive Struktur bleibt dabei in der dielektrischen Schicht und in der Absorberschicht erhalten.

In dieser Ausführungsvariante weist das Sicherheitselement über der diffraktiven Struktur eine Dünnschichtanordnung auf, mittels welcher besonders vielfältige Farbkippeffekte (z.B. Magenta zu Grün oder Grün zu Blau) erzeugt werden können, wobei die Farbkippeffekte mittels Dünnschichtinterferenz bewirkt werden. Der optische Eindruck aus Prägestruktur mit darüber liegender Dünnschichtanordnung erzeugt zusätzliche nicht kopierbare Effekte, wie einen Bewegungseffekt mit unterschiedlichen Farbeindrücken oder Tiefenwirkung, oder ein Hologramm, bei welchem sich je nach Betrachtungswinkel die Farbe ändert.

Über der Mikrostruktur befindet sich weiterhin lediglich die Reflexionsschicht, sodass bei Betrachtung im Auflicht dort ein achromatischer Effekt, etwa ein Mikrospiegeleffekt, vorhanden ist.

In einer weiteren Ausführungsvariante der Erfindung ist vorgesehen, dass die Mikrostruktur über der Reflexionsschicht mit einer räumlich entlang der Mikrostruktur ausgerichteten dielektrischen Schicht und einer räumlich entlang der Mikrostruktur ausgerichteten Absorberschicht versehen ist. Die Mikrostruktur bleibt dabei in der dielektrischen Schicht und in der Absorberschicht erhalten.

In dieser Ausführungsvariante weist das Sicherheitselement über der Mikrostruktur eine Dünnschichtanordnung auf, mittels welcher besonders vielfältige Farbkippeffekte (z.B. Magenta zu Grün oder Grün zu Blau) erzeugt werden können, wobei die Farbkippeffekte mittels Dünnschichtinterferenz bewirkt werden. Der optische Eindruck aus Prägestruktur mit darüber liegender Dünnschichtanordnung erzeugt einen achromatischen Effekt, wie etwa einen Mikrospiegeleffekt, mit unterschiedlichen Farbeindrücken in Abhängigkeit vom Betrachtungswinkel.

Über der diffraktiven Struktur befindet sich weiterhin lediglich die Reflexionsschicht, sodass bei Betrachtung im Auflicht dort beispielsweise ein Hologramm oder ein Kinegramm ersichtlich ist.

Außerdem ist vorgesehen, dass das Sicherheitselement insbesondere im Zusammenhang mit Datenträgern oder Wertdokumenten angewendet wird, also das Sicherheitselement Teil eines Wertdokuments oder Datenträgers ist, um die Fälschungssicherheit zu erhöhen. Selbstverständlich ist eine andere Anwendung des Sicherheitselements nicht ausgeschlossen.

### KURZE BESCHREIBUNG DER FIGUREN

Die Erfindung wird nun anhand von Ausführungsbeispielen näher erläutert. Die Zeichnungen sind beispielhaft und sollen den Erfindungsgedanken zwar darlegen, ihn aber keinesfalls einengen oder gar abschließend wiedergeben. Dabei zeigen
- Fig. 1-3: einen Längsschnitt durch ein erstes schematisches Ausführungsbeispiel für die erfindungsgemäße Herstellung eines Sicherheitselements,
- Fig. 4: einen Längsschnitt durch das erfindungsgemäße Sicherheitselement des ersten schematischen Ausführungsbeispiels,
- Fig. 5: einen Längsschnitt durch ein zweites schematisches Ausführungsbeispiel für die erfindungsgemäße Herstellung des Sicherheitselements,
- Fig. 6: einen Längsschnitt durch ein drittes schematisches Ausführungsbeispiel für die erfindungsgemäße Herstellung des Sicherheitselements,
- Fig. 7: einen Längsschnitt durch ein viertes schematisches Ausführungsbeispiel für die erfindungsgemäße Herstellung des Sicherheitselements,
- Fig. 8: einen Längsschnitt durch ein fünftes schematisches Ausführungsbeispiel für die erfindungsgemäße Herstellung des Sicherheitselements,
- Fig. 9: einen Längsschnitt durch eine Variante des erfindungsgemäßen Sicherheitselements des zweiten oder dritten Ausführungsbeispiels,
- Fig. 10: einen Längsschnitt durch eine weitere Variante des erfindungsgemäßen Sicherheitselements mit Transferschicht.

### WEGE ZUR AUSFÜHRUNG DER ERFINDUNG

Ein erstes Ausführungsbeispiel für die erfindungsgemäße Herstellung eines Sicherheitselements 1 wird in Fig. 1 bis Fig. 3 gezeigt.

Gemäß Fig. 1 wird ein Trägersubstrat 2 in Form einer Kunststofffolie, z.B. aus Polyethylenterephthalat, vollflächig mit einem Prägelack 3 versehen. Eine Oberfläche des Prägelacks 3 weist hier zwei Prägestrukturen 4, nämlich eine Mikrostruktur 4a und eine diffraktive Struktur 4b, auf. Zwischen den Prägestrukturen 4 ist der Prägelack eben.

Auf die Oberfläche des Prägelacks 3, welche Oberfläche die Prägestrukturen 4 aufweist, wird eine Waschfarbe 5 aufgedruckt und zwar auf solche Weise, dass die Mikrostruktur 4a und die diffraktive Struktur 4b jeweils eine Aussparung in der aufgebrachten Waschfarbe 5 bilden.

Gemäß Fig. 2 wird der mit der Waschfarbe 5 versehene Schichtaufbau mittels Aufdampfen vollflächig mit einer Reflexionsschicht 6 versehen, wobei sich die Reflexionsschicht 6 im Bereich der Mikrostruktur 4a und im Bereich der diffraktiven Struktur 4b dem jeweiligen Relief anpasst.

Gemäß Fig. 3 wird ein Demetallisierungsschritt durchgeführt, in dem die aufgedruckte Waschfarbe 5 zusammen mit der direkt darüber liegenden Reflexionsschicht 6 abgewaschen wird. Im Bereich der Mikrostruktur 4a und im Bereich der diffraktiven Struktur 4b verbleibt die Reflexionsschicht 6.

Gemäß der Fig. 4, die das erfindungsgemäße Sicherheitselement 1 des ersten Ausführungsbeispiels zeigt, ist der erhaltene Schichtaufbau mit einem Kaschierlack 9 und einer Schutzschicht 10 versehen. Das Sicherheitselement 1 weist zwei optische Elemente auf, nämlich im Bereich der Mikrostruktur 4a z.B. einen Mikrospiegeleffekt (bei Betrachtung im Auflicht von oben) und im Bereich der diffraktiven Struktur 4b z.B. einen Hologrammeffekt. Auch bei der Betrachtung im Auflicht von unten würde man im Bereich der Mikrostruktur 4a z.B. einen Mikrospiegeleffekt und im Bereich der diffraktiven Struktur 4b z.B. einen Hologrammeffekt erkennen, da das Trägersubstrat 2 und der Prägelack 3 transparent sind. Im Durchlicht würden die Bereiche der Prägestruktur 4, 4a, 4b dunkel erscheinen, wenn die Reflexionsschicht 6 weniger Licht als die angrenzenden Bereiche ohne Prägestruktur 4, 4a, 4b oder gar kein Licht durchlässt.

Fig. 5 stellt ein zweites schematisches Ausführungsbeispiel für die erfindungsgemäße Herstellung des Sicherheitselements 1 dar. Ausgangspunkt hierbei ist der Schichtaufbau gemäß Fig. 2, d.h. das vollflächig mit dem Prägelack 3 versehene Trägersubstrat 2, wobei die Oberfläche des Prägelacks 3 die beiden Prägestrukturen 4, 4a, 4b aufweist. Auf der Oberfläche des Prägelacks 3 befindet sich die Waschfarbe 5 derart, dass die Mikrostruktur 4a und die diffraktive Struktur 4b jeweils eine Aussparung in der aufgebrachten Waschfarbe 5 bilden. Oberhalb der Waschfarbe 5 und oberhalb der Prägestrukturen 4, 4a, 4b befindet sich die Reflexionsschicht 6.

Gemäß Fig. 5 wird nun direkt im Bereich über der Mikrostruktur 4a wieder eine Waschfarbe 5 aufgedruckt. Anschließend wird auf diesen Schichtaufbau vollflächig zunächst eine dielektrische Schicht 7 und danach eine Absorberschicht 8 aufgedampft, wobei sich sowohl die dielektrische Schicht 7 und die Absorberschicht 8 im Bereich der diffraktiven Struktur 4b dem Relief anpassen.

Anschließend wird - genauso wie in Fig. 2 / Fig. 3 - ein einziger Demetallisierungsschritt durchgeführt, in dem die aufgedruckten Waschfarben 5 zusammen mit den direkt darüber liegenden Schichten abgewaschen werden. Im Bereich der Mikrostruktur 4a verbleibt lediglich die Reflexionsschicht 6, während im Bereich der diffraktive Struktur 4b die Reflexionsschicht 6, die dielektrische Schicht 7 und die Absorberschicht 8 verbleiben.

Fig. 6 zeigt ein drittes schematisches Ausführungsbeispiel für die erfindungsgemäße Herstellung des Sicherheitselements 1. Ausgangspunkt hierbei ist der Schichtaufbau gemäß Fig. 3, bei welcher bereits ein Demetallisierungsschritt durchgeführt wurde. Der entsprechende Schichtaufbau weist das Trägersubstrat 2, den Prägelack 3 und die über der Mikrostruktur 4a und über der diffraktiven Struktur 4b befindliche Reflexionsschicht 6 auf.

Auf die Oberfläche des Prägelacks 3 bzw. auf die Reflexionsschicht 6 wird wieder eine Waschfarbe 5 aufgedruckt und zwar auf solche Weise, dass die diffraktive Struktur 4b eine Aussparung in der aufgebrachten Waschfarbe 5 bildet.

Der mit der Waschfarbe 5 versehene Schichtaufbau wird mittels Aufdampfen zunächst vollflächig mit der dielektrischen Schicht 7 und danach mit der Absorberschicht 8 versehen, wobei sich die dielektrische Schicht 7 und die Absorberschicht 8 im Bereich der diffraktiven Struktur 4b dem Relief anpassen.

Anschließend wird im dritten Ausführungsbeispiel ein zweiter Demetallisierungsschritt durchgeführt, in dem die aufgedruckte Waschfarbe 5 zusammen mit den direkt darüber liegenden Schichten abgewaschen wird. Im Bereich der Mikrostruktur 4a verbleibt lediglich die Reflexionsschicht 6, während im Bereich der diffraktiven Struktur 4b die Reflexionsschicht 6, die dielektrische Schicht 7 und die Absorberschicht 8 verbleiben.

Fig. 7 stellt einen Längsschnitt durch ein viertes schematisches Ausführungsbeispiel für die erfindungsgemäße Herstellung des Sicherheitselements 1 dar. Ausgangspunkt hierbei ist der Schichtaufbau gemäß Fig. 2, d.h. das vollflächig mit dem Prägelack 3 versehene Trägersubstrat 2, wobei die Oberfläche des Prägelacks 3 die beiden Prägestrukturen 4, 4a, 4b aufweist. Auf der Oberfläche des Prägelacks 3 befindet sich die Waschfarbe 5 derart, dass die Mikrostruktur 4a und die diffraktive Struktur 4b jeweils eine Aussparung in der aufgebrachten Waschfarbe 5 bilden.

Oberhalb der Waschfarbe 5 und oberhalb der Prägestrukturen 4, 4a, 4b befindet sich die Reflexionsschicht 6.

Gemäß Fig. 7 wird nun direkt im Bereich über der diffraktiven Struktur 4b wieder eine Waschfarbe 5 aufgedruckt. Anschließend wird auf diesen Schichtaufbau vollflächig zunächst eine dielektrische Schicht 7 und danach eine Absorberschicht 8 aufgedampft, wobei sich sowohl die dielektrische Schicht 7 und die Absorberschicht 8 im Bereich der Mikrostruktur 4a dem Relief anpassen.

Anschließend wird - genauso wie in Fig. 2, Fig. 3 und Fig. 5 - ein einziger Demetallisierungsschritt durchgeführt, in dem die aufgedruckten Waschfarben 5 zusammen mit den direkt darüber liegenden Schichten abgewaschen werden. Im Bereich der diffraktiven Struktur 4b verbleibt lediglich die Reflexionsschicht 6, während im Bereich der Mikrostruktur 4a die Reflexionsschicht 6, die dielektrische Schicht 7 und die Absorberschicht 8 verbleiben.

Fig. 8 zeigt einen Längsschnitt durch ein fünftes schematisches Ausführungsbeispiel für die erfindungsgemäße Herstellung des Sicherheitselements 1. Ausgangspunkt hierbei ist der Schichtaufbau gemäß Fig. 3, bei welcher bereits ein Demetallisierungsschritt durchgeführt wurde. Der entsprechende Schichtaufbau weist das Trägersubstrat 2, den Prägelack 3 und die über der Mikrostruktur 4a und über der diffraktiven Struktur 4b befindliche Reflexionsschicht 6 auf.

Auf die Oberfläche des Prägelacks 3 bzw. auf die Reflexionsschicht 6 wird wieder eine Waschfarbe 5 aufgedruckt und zwar auf solche Weise, dass die Mikrostruktur 4a eine Aussparung in der aufgebrachten Waschfarbe 5 bildet.

Der mit der Waschfarbe 5 versehene Schichtaufbau wird mittels Aufdampfens zunächst vollflächig mit der dielektrischen Schicht 7 und danach mit der Absorberschicht 8 versehen, wobei sich die dielektrische Schicht 7 und die Absorberschicht 8 im Bereich der Mikrostruktur 4a dem Relief anpassen.

Anschließend wird im fünften Ausführungsbeispiel (genauso wie im dritten Ausführungsbeispiel) ein zweiter Demetallisierungsschritt durchgeführt, in dem die aufgedruckte Waschfarbe 5 zusammen mit den direkt darüber liegenden Schichten abgewaschen wird. Im Bereich der diffraktiven Struktur 4b verbleibt lediglich die Reflexionsschicht 6, während im Bereich der Mikrostruktur 4a die Reflexionsschicht 6, die dielektrische Schicht 7 und die Absorberschicht 8 verbleiben.

Fig. 9 zeigt eine Variante des erfindungsgemäßen Sicherheitselements 1 des zweiten oder dritten Ausführungsbeispiels. Gemäß Fig. 9 ist der erhaltene Schichtaufbau mit dem Kaschierlack 9 und der Schutzschicht 10 versehen. Auch hier weist das Sicherheitselement 1 zwei optische Bereiche auf, wobei (bei Betrachtung im Auflicht von oben) im Bereich der Mikrostruktur 4a z.B. ein Mikrospiegeleffekt auftritt und der Bereich der diffraktiven Struktur 4b einen Hologrammeffekt kombiniert mit einem Farbkippeffekt, hervorgerufen durch die Dünnschichtanordnung, aufweist. Auch bei der Betrachtung im Auflicht von unten würde man im Bereich der Mikrostruktur 4a z.B. einen Mikrospiegeleffekt und im Bereich der diffraktiven Struktur 4b z.B. einen Hologrammeffekt, aber ohne Farbkippeffekt, erkennen, wenn das Trägersubstrat 2 und der Prägelack 3 transparent sind. Im Durchlicht würden die Bereiche der Prägestruktur 4, 4a, 4b dunkel erscheinen, wenn die Reflexionsschicht 6 weniger Licht als die angrenzenden Bereiche ohne Prägestruktur 4, 4a, 4b oder gar kein Licht durchlässt.

Das vierte und fünfte Ausführungsbeispiel entsprechen im Wesentlichen ebenfalls der Fig. 9, jedoch mit dem Unterschied, dass die Dünnschichtanordnung im Bereich der Mikrostruktur 4a angeordnet ist. Im Bereich der Mikrostruktur 4a tritt dann z.B. ein Mikrospiegeleffekt kombiniert mit einem Farbkippeffekt auf und der Bereich der diffraktiven Struktur 4b weist beispielsweise einen Hologrammeffekt auf.

Die Fig. 10, die eine andere Variante des erfindungsgemäßen Sicherheitselements 1 des zweiten oder dritten Ausführungsbeispiels zeigt, entspricht hinsichtlich der optisch aktiven Prägestrukturen 4 der Fig. 9. Somit korrespondiert das Herstellungsverfahren der optischen Elemente des Sicherheitselements 1 der Fig. 10 zu den in Fig. 5 oder Fig. 6 gezeigten Herstellungsverfahren.

Das vierte und fünfte Ausführungsbeispiel entsprechen im Wesentlichen ebenfalls der Fig. 10, jedoch mit dem Unterschied, dass die Dünnschichtanordnung im Bereich der Mikrostruktur 4a angeordnet ist.

Das in Fig. 10 gezeigte Sicherheitselement 1 weist jedoch einen wesentlichen Unterschied zu dem in Fig. 9 dargestellten Sicherheitselement 1 auf - es ist transferierbar. Hierfür ist zwischen dem Trägersubstrat 2 und dem Prägelack 3 eine Transferschicht 11 angeordnet. Des Weiteren ist der Schichtaufbau mit keinem Kaschierlack 9 und keiner Schutzschicht 10 versehen, sondern weist einen Heißsiegellack 12 auf.

Im Zuge der Transferanwendung wird das Trägersubstrat 2 vom Schichtaufbau entfernt und das Sicherheitselement 1 wird mittels des Heißsiegellacks 12 auf einem gewünschten Untergrund platziert.

### BEZUGSZEICHENLISTE

- 1: Sicherheitselement
- 2: Trägersubstrat
- 3: Prägelack
- 4: Prägestruktur
- 4a: Mikrostruktur
- 4b: diffraktive Struktur
- 5: Waschfarbe
- 6: Reflexionsschicht
- 7: dielektrische Schicht
- 8: Absorberschicht
- 9: Kaschierlack
- 10: Schutzschicht
- 11: Transferschicht
- 12: Heißsiegellack

## Patentansprüche

1. Verfahren zur Herstellung eines Sicherheitselements (1) zur Absicherung von Datenträgern oder Wertdokumenten, umfassend die folgenden Schritte:
1) Bereitstellen eines Trägersubstrats (2);
2) Aufbringen eines Prägelacks (3), wobei der Prägelack (3) zwei Bereiche mit Prägestrukturen (4), nämlich eine Mikrostruktur (4a) und eine diffraktive Struktur (4b), aufweist;
3) Aufdrucken einer löslichen Waschfarbe (5) derart, dass die Bereiche der zwei Prägestrukturen (4) ausgespart werden;
**dadurch gekennzeichnet, dass** das Verfahren weiters die folgenden Schritte umfasst:
4) vollflächiges Aufdampfen einer Reflexionsschicht (6);
5) Abwaschen der Waschfarbe (5) zusammen mit der zumindest einen, direkt oberhalb der Waschfarbe (5) angeordneten Schicht.

2. Verfahren nach Anspruch 1, **dadurch gekennzeichnet, dass** zwischen den Schritten 4) und 5) folgende Schritte ausgeführt werden:
4a) Aufdrucken einer löslichen Waschfarbe (5) derart, dass diese lediglich direkt über dem Bereich der Mikrostruktur (4a) angeordnet ist;
4b) vollflächiges Aufdampfen einer dielektrischen Schicht (7);
4c) vollflächiges Aufdampfen einer Absorberschicht (8).

3. Verfahren nach Anspruch 1, **dadurch gekennzeichnet, dass** nach Schritt 5) folgende Schritte ausgeführt werden:
5a) Aufdrucken einer löslichen Waschfarbe (5) derart, dass der Bereich über der diffraktiven Struktur (4b) ausgespart wird;
5b) vollflächiges Aufdampfen einer dielektrischen Schicht (7);
5c) vollflächiges Aufdampfen einer Absorberschicht (8);
5d) Abwaschen der Waschfarbe (5) zusammen mit den direkt oberhalb der Waschfarbe (5) angeordneten Schichten.

4. Verfahren nach Anspruch 1, **dadurch gekennzeichnet, dass** zwischen den Schritten 4) und 5) folgende Schritte ausgeführt werden:
4a) Aufdrucken einer löslichen Waschfarbe (5) derart, dass diese lediglich direkt über dem Bereich der diffraktiven Struktur (4b) angeordnet ist;
4b) vollflächiges Aufdampfen einer dielektrischen Schicht (7);
4c) vollflächiges Aufdampfen einer Absorberschicht (8).

5. Verfahren nach Anspruch 1, **dadurch gekennzeichnet, dass** nach Schritt 5) folgende Schritte ausgeführt werden:
5a) Aufdrucken einer löslichen Waschfarbe (5) derart, dass der Bereich über der Mikrostruktur (4a) ausgespart wird;
5b) vollflächiges Aufdampfen einer dielektrischen Schicht (7);
5c) vollflächiges Aufdampfen einer Absorberschicht (8);
5d) Abwaschen der Waschfarbe (5) zusammen mit den direkt oberhalb der Waschfarbe (5) angeordneten Schichten.

6. Verfahren nach einem der Ansprüche 1 bis 5, **dadurch gekennzeichnet, dass** das Verfahren weiters folgende Schritte umfasst:
6) vollflächiges Aufbringen einer Schutzschicht (10).

7. Verfahren nach einem der Ansprüche 1 bis 5, **dadurch gekennzeichnet, dass** zwischen den Schritten 1) und 2) folgender Schritt ausgeführt wird:
1 a) vollflächiges Aufbringen einer Transferschicht (11).

8. Verfahren nach Anspruch 7, **dadurch gekennzeichnet, dass** das Verfahren weiters folgende Schritte umfasst:
6) vollflächiges Aufbringen eines Heißsiegellacks (12).

9. Verfahren nach einem der Ansprüche 1 bis 8, **dadurch gekennzeichnet, dass** die Reflexionsschicht (6) eine metallische Schicht oder eine HRI-Schicht ist.

10. Verfahren nach einem der Ansprüche 1 bis 9, **dadurch gekennzeichnet, dass** das Trägersubstrat (2) aus Polyethylenterephthalat oder aus orientiertem Polypropylen hergestellt ist.

11. Verfahren nach einem der Ansprüche 1 bis 10, **dadurch gekennzeichnet, dass** die beiden Prägestrukturen (4) mittels eines thermoplastischen Prägeverfahrens oder mittels eines strahlungshärtenden Prägeverfahrens hergestellt sind.

12. Sicherheitselement (1) zur Absicherung von Datenträgern oder Wertdokumenten umfassend ein Trägersubstrat (2) mit einem Prägelack (3) aufweisend zwei Prägestrukturen (4), nämlich eine Mikrostruktur (4a) und eine diffraktive Struktur (4b),
**dadurch gekennzeichnet, dass**
beide Prägestrukturen (4) mit einer räumlich entlang der Prägestrukturen (4) ausgerichteten Reflexionsschicht (6) versehen sind,
wobei das Sicherheitselement (1) durch das Verfahren nach einem der Ansprüche 1 bis 11 erhältlich ist.

13. Sicherheitselement (1) nach Anspruch 12, **dadurch gekennzeichnet, dass** die diffraktive Struktur (4b) über der Reflexionsschicht (6) mit einer räumlich entlang der diffraktiven Struktur (4b) ausgerichteten dielektrischen Schicht (7) und einer räumlich entlang der diffraktiven Struktur ausgerichteten Absorberschicht (8) versehen ist.

14. Sicherheitselement (1) nach Anspruch 12, **dadurch gekennzeichnet, dass** die Mikrostruktur (4a) über der Reflexionsschicht (6) mit einer räumlich entlang der Mikrostruktur (4a) ausgerichteten dielektrischen Schicht (7) und einer räumlich entlang der Mikrostruktur (4a) ausgerichteten Absorberschicht (8) versehen ist.

15. Datenträger oder Wertdokument umfassend ein Sicherheitselement (1) nach einem der Ansprüche 12 bis 14.
